# EUROPÄISCHE PATENTSCHRIFT

(11) **EP 2 455 658 B1**
(45) Veröffentlichungstag und Bekanntmachung des Hinweises auf die Patenterteilung: **02.03.2016**
(21) Anmeldenummer: 10014706.5
(22) Anmeldetag: 17.11.2010
(51) Int. Cl.: F22B 35/00, F22B 1/18, F01K 25/10, B01F 5/04

(54) **Verfahren und Vorrichtung zur Verdampfung organischer Arbeitsmedien**
Method and device for vaporization of organic working media
Procédé et dispositif d'évaporation de fluides de travail organiques

(43) Veröffentlichungstag der Anmeldung: 23.05.2012
(73) Patentinhaber: Orcan Energy AG, 81379 München (DE)
(72) Erfinder: Aumann, Richard, 80796 München (DE); Schuster, Andreas, 86874 Tussenhausen (DE); Sichert, Andreas, 81379 München (DE)
(74) Vertreter: Grünecker Patent- und Rechtsanwälte PartG mbB

(56) Entgegenhaltungen:
- EP-A1- 1 221 573
- DE-A1- 2 907 694
- US-A1- 2007 034 704

## Beschreibung

### Gebiet der Erfindung

Die vorliegende Erfindung betrifft eine Vorrichtung zur Direktverdampfung organischer Arbeitsmedien zur Erzeugung elektrischer Energie aus Wärmequellen durch den Einsatz organischer Medien.

### Stand der Technik

Der Betrieb von Expansionsmaschinen, wie z.B. Dampfturbinen, mit Hilfe des Organic Rankine Cycle (ORC)-Verfahrens zur Erzeugung elektrischer Energie durch den Einsatz organischer Medien, beispielsweise organischer Medien mit niedriger Verdampfungstemperatur, die bei gleichen Temperaturen verglichen mit Wasser als Arbeitsmedium im allgemeinen höhere Verdampfungsdrücke aufweisen, ist im Stand der Technik bekannt. ORC-Anlagen stellen eine Realisierung des Clausius-Rankine-Kreisprozesses dar, in dem beispielsweise prinzipiell über adiabatische und isobare Zustandsänderungen eines Arbeitsmediums elektrische Energie gewonnen wird. Über Verdampfung, Expansion und anschließende Kondensation des Arbeitsmediums wird hierbei mechanische Energie gewonnen und in elektrische Energie gewandelt. Prinzipiell wird das Arbeitsmedium durch eine Speisepumpe auf Betriebsdruck gebracht, und es wird ihm in einem Wärmeübertrager Energie in Form von Wärme, die durch eine Verbrennung oder einen Abwärmestrom zur Verfügung gestellt wird, zugeführt. Vom Verdampfer aus strömt das Arbeitsmedium über ein Druckrohr zu einer ORC-Turbine, wo es auf einen niedrigeren Druck entspannt wird. Im Anschluss strömt der entspannte Arbeitsmediumsdampf durch einen Kondensator, in dem ein Wärmeaustausch zwischen dem dampfförmigen Arbeitsmedium und einem Kühlmedium stattfindet, wonach das auskondensierte Arbeitsmedium durch eine Speisepumpe zu dem Verdampfer in einem Kreisprozess zurückgeführt wird.

Organische Medien besitzen im Vergleich zu Wasser jedoch deutlich geringere Zersetzungstemperaturen, d. h. Temperaturen, bei denen die Molekülbindungen des Mediums aufbrechen, woraus eine Zerstörung des Arbeitsmediums und Zersetzung in korrosive oder giftige Reaktionsprodukte resultiert. Selbst wenn die Temperatur des Frischdampfes geringer als die Zersetzungstemperatur des Mediums ist, kann letztere an unzureichend durchströmten Stellen deutlich überschritten werden, wie dies insbesondere an dampfbeaufschlagten Bereichen des Wärmeübertragers möglich ist. Auch führt ein Ausfall der Speisepumpe dazu, dass die Durchströmung des Wärmeübertragers unterbrochen wird und das Arbeitsmedium somit der Temperatur der zur Verdampfung eingesetzten Wärmequelle direkt ausgesetzt wird.

Um zu vermeiden, dass das Arbeitsmedium auf Temperaturen oberhalb der Zersetzungstemperatur erwärmt wird, werden in ORC-Anlagen herkömmlicherweise Zwischenkreisläufe eingesetzt, in denen die Wärme von dem heißen zur Verdampfung eingesetzten Medium (Rauchgas) über einen Zwischenkreislauf zu dem Verdampfer transportiert wird. Für einen solchen Zwischenkreislauf wird typischerweise ein Thermoöl verwendet, dessen Temperaturstabilität höher ist als diejenige des Arbeitsmediums. Der einphasige Wärmeübergang mithilfe des Thermoöls ermöglicht eine gleichmäßigere Durchströmung des Wärmeübertragers, in dem die Verdampfung des Arbeitsmediums erfolgt. Diese Lösung weist jedoch die folgenden Nachteile auf. Erstens sind Thermoöle typischerweise brennbar und somit muss der Thermoölkreislauf zur Verhinderung der Oxidation des Thermoöls mit einem Stickstoff-Vordruck versehen werden, wodurch die Anlage technisch aufwendig und kostenaufwendig wird. Zudem altern Thermoöle aufgrund der hohen thermischen Belastung und müssen in regelmäßigen Abständen ausgetauscht werden. Hieraus resultieren Stillstandzeiten für die Anlage und einen Erhöhung der Kosten. Zudem muss die Umwälzpumpe, die das Öl transportiert aufgrund der hohen Viskosität des Thermoöls eine große elektrische Leistung verrichten. Sodann resultiert der Einsatz des Thermoöls in einer signifikanten Reduktion der übertragbaren Wärme und somit der gewonnen elektrischen Leistung im Vergleich zur Direktverdampfung eines Arbeitsmediums, die ohne einen Zwischenkreislauf auskommt.

Es liegt somit der vorliegenden Erfindung die Aufgabe zugrunde, ein verbessertes ORC-Verfahren zur Verfügung zu stellen, das die oben genannten Nachteile überwindet, und insbesondere eine Temperatur des Arbeitsmediums unterhalb der Zersetzungstemperatur zu garantieren vermag. Ganz allgemein besteht die Aufgabe, die Temperatur an einem Wärmeübertrager so zu regulieren, dass Übertemperaturen vermieden werden können.

EP 1 221 573 A1 offenbart ein Verfahren zur Gewinnung von elektrischer und thermischer Energie aus Biomassekesseln, wobei die abgezapften Verbrennungsgase nach Bedarf durch einen Bypasskanal mit abgekühlten Verbrennungsgasen vermischt werden, bevor sie einem Wärmetauscher zugeführt werden.

US 2007/0034704 A1 zeigt ein Verfahren zur Rückführung von Abgasen, mit welchem eine gewünschte Konzentration an Sauerstoff für eine stabile Verbrennung erreicht wird. Dabei werden die aus der Verbrennung in einem Brenner stammenden heißen Verbrennungsgase über eine Rückführleitung und eine Mischleitung mit einem Strom aus Frischluft gemischt, um die Mischung aus Verbrennungsgasen und Frischluft in die Zuführleitung zum Brenner einzuspeisen, sodass eine vollständige Durchmischung der von einer vorgeschalteten Gasturbine stammenden Verbrennungsgase und dem Gemisch aus Verbrennungsgasen und Frischluft stattfinden kann.

DE 29 07 694 A1 offenbart eine Mischvorrichtung für strömende flüssige, gas- oder dampfförmige Medien, insbesondere für solche mit großen Temperaturunterschieden.

### Beschreibung der Erfindung

Die oben genannte Aufgabe wird gelöst durch eine Organic Rankine Cycle - Vorrichtung gemäß unabhängigem Anspruch 1, unter anderem mit einem Wärmeübertrager zum Übertragen von Wärme eines wärmezuführenden Mediums auf ein von diesem verschiedenes Arbeitsmedium; einer ersten Zuführeinrichtung, die dazu ausgebildet ist, einen Strom des wärmezuführenden Mediums mit einer ersten Temperatur von einer Wärmequelle zu dem Wärmeübertrager zu liefern; und
einer zweiten Zuführeinrichtung, die dazu ausgebildet ist, zumindest teilweise das wärmezuführende Medium, nachdem es den Wärmeübertrager passiert hat, und/oder ein weiteres Medium jeweils mit einer zweiten Temperatur, die niedriger als die erste Temperatur ist, zu dem Strom des wärmezuführenden Mediums mit der ersten Temperatur zu liefern.

Der Wärmeübertrager ist in Form eines Verdampfers vorgesehen, in dem das Arbeitsmedium verdampft wird. Erfindungsgemäß ist die Temperatur des wärmezuführenden Mediums bei Beaufschlagung der Wärmeübertragers/Verdampfers nicht allein durch die Wärmequelle gegeben, sondern sie wird maßgeblich durch die Rückführung des wärmezuführenden Mediums nach Passieren des Wärmeübertragers und/oder des weiteren Mediums in den Strom des wärmezuführenden Mediums, der an den Wärmeübertrager geliefert wird, geregelt. Durch diese Temperaturregelung erfolgteine gegenüber dem Stand der Technik homogenere Beaufschlagung des Wärmeübertragers und Übertemperaturen am Wärmeübertrager werden vermieden. Wie oben angegeben kann alternativ oder zusätzlich zu der Rückführung des wärmezuführenden Mediums nach Passieren des Wärmeübertragers ein weiteres Medium dem Strom des wärmezuführenden Mediums mit der zweiten Temperatur zugeführt werden. Dieses weitere Medium kann insbesondere Umgebungsluft sein, die von außerhalb der Vorrichtung zugeführt wird.

Das wärmezuführende Medium kann insbesondere ein heißes Rauchgas sein, wie es beispielsweise bei der Verbrennung fossiler Brennstoffe als Wärmequelle, entsteht. Das Arbeitsmedium ist ein organisches Material.

Der genannte Wärmeübertrager kann ein Rohrbündelwärmeübertrager, wie ein Rauchrohr- oder Wasserrohrkessel, oder ein Plattenwäremübertrager sein, in dem das Arbeitsmedium in einem Mantel des Kessels geführt wird, durch den das Rauchgas in Röhren geleitet wird. Somit ist obige Vorrichtung gemäß einem Beispiel Bestandteil eines Dampfkraftwerks, d. h. einer Organic Rankine Cycle (ORC) - Anlage. Die ORC-Anlage umfasst erfindungsgemäß weiterhin eine Expansionsmaschine, wie z.B. eine Turbine, einen Generator und eine Einrichtung zum Liefern des in dem Verdampfer verdampften Arbeitsmediums zu der Turbine. Von der Turbine kann das entspannte verdampfte Arbeitsmedium durch eine Fördereinrichtung (z.B. eine Rohrleitung) zum Kondensieren zu einem Kondensator geliefert werden und das dort verflüssigte Arbeitsmedium kann in Rahmen eines Kreislaufprozesses durch eine Speisepumpe wieder an den Wärmeübertrager geliefert werden.

Eine Zersetzung des organischen Arbeitsmediums wird erfindungsgemäß durch entsprechende Regelung der Temperatur des wärmezuführenden Mediums unterhalb der Zersetzungstemperatur des Arbeitsmediums an dem Wärmeübertrager zuverlässig vermieden.

Gemäß einer Weiterbildung umfasst die zweite Zuführeinrichtung ein Gebläse oder eine Unterdruckeinrichtung, um das abgekühlte wärmezuführende Medium, nachdem es den Wärmeübertrager passiert hat, und/oder das weitere Medium in den Strom zurückzuführen, der den Wärmeübertrager beaufschlagt. Ein Gebläse stellt ein kostengünstiges und effizientes Mittel für die Rückführung zur Verfügung. Alternativ oder ergänzend kann die erste Zuführeinrichtung eine Unterdruckeinrichtung umfassen, um das Medium aus der zweiten Zuführeinrichtung zu saugen.

Gemäß einer weiteren Weiterbildung ist die zweite Zuführeinrichtung dazu ausgebildet, das wärmezuführende Medium, nachdem es den Wärmeübertrager passiert hat, und/oder das weitere Medium dem Strom des wärmezuführenden Mediums mit der ersten Temperatur derart zuzuführen, dass es diesem über den Umfang des Stroms verteilt zugeführt wird. Hierduch wird eine homogene Durchmischung der Komponenten, beispielsweise des direkt von der Wärmequelle kommenden heißen Rauchgases und des nach Passieren des Verdampfers rezirkulierten abgekühlten Rauchgases unter Vermeidung der Bildung heißer Gassträhnen, erreicht.

In den oben genannten Beispielen für die erfindungsgemäße Vorrichtung kann die erste Zuführeinrichtung eine erste Leitung zum Leiten des wärmezuführenden Mediums mit der ersten Temperatur umfassen, und die zweite Zuführeinrichtung eine zweite Leitung zum Leiten des wärmezuführenden Mediums, nachdem es den Wärmeübertrager passiert hat, und/oder des weiteren Mediums umfassen, wobei die Vorrichtung ein Mischstück oder eine Mischstrecke umfasst, das für eine Fluidverbindung des wärmezuführenden Mediums mit der ersten Temperatur in der ersten Leitung und dem wärmezuführenden Medium, nachdem es den Wärmeübertrager passiert hat, und/oder dem weiteren Medium in der zweiten Leitung ausgebildet ist. Das Mischstück oder die Mischstrecke kann ein Teil der ersten Leitung mit darin ausgebildeten Öffnungen im Mantel derselben und ein Teil der zweiten Leitung, der das Teil der ersten Leitung umgibt, umfassen (s. auch detaillierte Beschreibung unten).

Die vorliegende Erfindung stellt auch ein Dampfkraftwerk mit einer Vorrichtung gemäß einem der oben genannten Beispiele der erfindungsgemäßen Vorrichtung zur Verfügung. Das weitere Medium kann hierbei von außerhalb oder innerhalb der Dampfkraftwerks bereitgestellte Umgebungsluft sein.

Die oben genannte Aufgabe wird auch durch ein Verfahren zum Verdampfen eines organischen Arbeitsmediums in einer Organic Rankine Cycle - Wärmekraftanlage gemäß unabhängigem Anspruch 8 gelöst, das unter Anderem die Schritte umfasst Zuführen des Arbeitsmediums in einem flüssigen Zustand zu einem Verdampfer;
Zuführen eines von dem Arbeitsmedium verschiedenen wärmezuführenden Mediums mit einer ersten Temperatur von einer Wärmequelle zu dem Verdampfer, und
Rückführen zumindest eines Teils des wärmezuführenden Mediums nach Passieren des Verdampfers und mit einer zweiten Temperatur, die geringer als die erste Temperatur ist, und/oder Zuführen eines weiteren Mediums (beispielsweise von Umgebungsluft) in den Strom des von der Wärmequelle zu dem Verdampfer gelieferten wärmezuführenden Mediums.

Der Schritt des Rückführens des zumindest einen Teils des wärmezuführenden Mediums nach Passieren des Verdampfers bzw. des Zuführens des weiteren Mediums, z.B. von Umgebungsluft, kann mithilfe eines Gebläses und/oder einer Unterdruckeinrichtung durchgeführt werden. Der zumindest eine Teil des wärmezuführenden Mediums kann nach Passieren des Verdampfers mit dem Strom des von der Wärmequelle zu dem Verdampfer gelieferten wärmezuführenden Mediums mit der ersten Temperatur über den Umfang dieses Stroms verteilt gemischt werden. Auch das weitere Medium kann über den Umfang des Stroms des von der Wärmequelle zu dem Verdampfer gelieferten wärmezuführenden Mediums zugeführt werden. Das Arbeitsmedium ist oder umfasst ein organisches Material und das wärmezuführende Medium kann Rauchgas sein oder umfassen.

In sämtlichen oben beschriebenen Beispielen für das erfindungsgemäße Verfahren bzw. die erfindungsgemäße Vorrichtung wird dadurch eine erhöhte Flexibilität in der Anpassung der Mischtemperatur des wärmezuführenden Mediums bei Eintritt in den Wärmeübertrager bereitgestellt, dass das wärmezuführende Medium nach Austritt aus dem Wärmeübertrager wunschgemäß erwärmt oder gekühlt wird. Somit wird in den oben beschriebenen Verfahrensweiterbildungen das wärmezuführende Medium nach Passieren des Verdampfers und vor dem Zuführen zu dem Strom des von der Wärmequelle zu dem Verdampfer gelieferten wärmezuführenden Mediums auf die zweite Temperatur erwärmt oder gekühlt. Auch das weitere Medium, wie Außenluft, wird vor dem Zuführen zu dem Strom des von der Wärmequelle zu dem Verdampfer gelieferten wärmezuführenden Mediums erwärmt oder gekühlt.

Weitere Merkmale und beispielhafte Ausführungsformen sowie Vorteile der vorliegenden Erfindung werden nachfolgend anhand der Zeichnungen näher erläutert. Es versteht sich, dass die Ausführungsformen nicht den Bereich der vorliegenden Erfindung erschöpfen. Es versteht sich weiterhin, dass einige oder sämtliche der im Weiteren beschriebenen Merkmale auch auf andere Weise miteinander kombiniert werden können. Die Erfindung ist durch die Gesamtheit der Merkmale der unabhängigen Ansprüche definiert.
Figur 1 stellt eine Prinzipskizze für eine herkömmliche ORC-Anlage ohne (links) und mit (rechts) einem Zwischenkreislauf dar.
Figur 2 stellt eine Prinzipskizze für ein Beispiel einer ORC-Anlage gemäß der vorliegenden Erfindung dar.
Figur 3 zeigt TQ - Diagramme für ein herkömmliches Verdampfungsverfahren durch Direktverdampfung (links) und das erfindungsgemäße Verfahren unter Einbezug rezirkulierten abgekühlten Rauchgases (rechts).
Figur 4 zeigt eine Ausbildung für ein Mischstück zum Mischen heißen Rauchgases und abgekühlten rezirkulierten Rauchgases.

Figur 1 zeigt eine herkömmliche ORC-Anlage mit Direktverdampfung (links) bzw. mit einem Zwischenkreislauf (rechts). Einem Verdampfer 1, der als Wärmetauscher oder Wärmeübertrager fungiert, wird Wärme von einer Wärmequelle (nicht gezeigt) beispielsweise durch ein Rauchgas, das bei der Verbrennung eines Brennstoffs entsteht, zugeführt, wie es jeweils durch den linken Pfeil im linken Teil der Figur 1 angezeigt ist. In dem Verdampfer 1 wird einem durch eine Speisepumpe 2 zugeführten Arbeitsmedium Wärme zugeführt. Beispielsweise wird es vollständig verdampft oder auch mittels Flash-Verdampfung nach dem Wärmeübertrager verdampft. Der Arbeitsmediumsdampf wird über eine Druckleitung einer Turbine 3 zugeleitet. In der Turbine wird der Arbeitsmediumsdampf entspannt, und die Turbine 3 treibt einen Generator 4 zur Gewinnung elektrischer Energie (angezeigt jeweils durch den rechten Pfeil in der Figur 1) an. Der entspannte Arbeitsmediumsdampf wird in einem Kondensator 5 kondensiert und das verflüssigte Arbeitsmedium wird über die Speisepumpe wieder dem Verdampfer 1 zugeführt.

Wird ein Zwischenkreislauf 6 verwendet, wie es in dem rechten Teil der Figur 1 gezeigt ist, erfolgt der Wärmeübertrag des Rauchgases nicht direkt an dem Verdampfer an das Arbeitsmedium, sondern mittels eines Mediums, beispielsweise eines Thermoöls, des Zwischenkreislaufes 6. Der Zwischenkreislauf 6 umfasst einen Wärmeübertrager 7, an dem das Rauchgas Wärme an das Medium des Zwischenkreislaufes 6 überträgt. Dem Wärmeübertrager 7 wird das Medium des Zwischenkreislaufes 6 durch eine Pumpe 8 geliefert. Von dem Wärmeübertrager 7 gelangt das Medium des Zwischenkreislaufes 6 zu dem Verdampfer 1, an dem es zur Verdampfung des Arbeitsmediums, das an die Turbine 3 geliefert wird, führt.

In Figur 2 ist eine beispielhafte Ausführungsform der vorliegenden Erfindung veranschaulicht. Elemente, die mit Bezug auf den in Figur 1 gezeigten Stand der Technik bereits beschrieben wurden, sind mit denselben Bezugszeichen versehen. Im Gegensatz zum Stand der Technik wird das Medium (z.B. ein Rauchgas), das zum Verdampfen des Arbeitsmediums verwendet wird, nach dem Beaufschlagen des Verdampfers 1 teilweise der ORC-Anlage wieder zu geführt. So wird ein Teil des nach Beaufschlagung des Verdampfers 1 abgekühlten Rauchgases 10 beispielsweise mithilfe eines (Rezirkulations-)Gebläses 9 dem Strom des von einer Wärmequelle stammenden heißen Rauchgas beigemengt.

Die ORC-Anlage selbst kann beispielsweise eine geothermische oder solarthermische Anlage sein oder auch die Verbrennung fossiler Brennstoffe als Wärmequelle aufweisen. Als Arbeitsmedien kommen sämtliche in herkömmlichen ORC-Anlagen verwendeten "trockenen Medien", wie R245fa, "nasse" Medien, wie Ethanol oder "isentrope Medien", wie R134a, in Frage. Ebenso können synthetische Arbeitsmedien auf Silikonbasis, wie GL160, Verwendung finden.

Gemäß der obigen Beschreibung besteht somit in der gezeigten Ausführungsform nicht die Gefahr der Zerstörung des Arbeitsmediums durch Übertemperaturen infolge von Betriebsstörungen, wie einem Ausfall der Speisepumpe 5 oder durch einen inhomogene Durchströmung des Verdampfers mit dem wärmezuführenden Medium (Rauchgas).

Dies ist nicht der einzige Vorteil der erfindungsgemäßen Ausbildung. Figur 3 zeigt einen Vergleich der Temperatur - übertragbare Wärme - (TQ -) Diagramme für ein herkömmliches Verdampfungsverfahren durch Direktverdampfung (links) und das erfindungsgemäße Verfahren unter Einbezug des rezirkulierten abgekühlten Rauchgases. Im Vergleich zu der direkten Beaufschlagung des Verdampfers 1 mit heißem Rauchgas sinkt unter Verwendung der Rezirkulation zumindest eines Teils des abgekühlten Rauchgases nach dem Passieren des Verdampfers 1 die Eintrittstemperatur des wärmetransportierenden Mediums am Verdampfer 1. Zudem nimmt die Steigung der Abkühlkurve ab, jedoch nicht so stark wie es durch die bloße Abnahme der Rauchgastemperatur bedingt wäre, da dieser Effekt zum Teil durch den größeren Massenstrom kompensiert wird.

Die Restwärme des rezirkulierten abgekühlten Rauchgases, die in herkömmlichen Verfahren schlicht verloren geht, wird für die Wärmeübertragung im Verdampfer 1 wieder zur Verfügung gestellt und ist in der rechten Abbildung der Figur 3 mithilfe des schraffierten Balkens gekennzeichnet. Der Pinch-Point der nächsten Annäherung der TQ-Kurven von Rauchgas und Arbeitsmedium liegt am Ende des Vorwärmers, der typischerweise dem Verdampfer 1 vorgeschaltet ist oder als ein Teil desselben angesehen werden kann, und somit reduziert sich die im Verdampfer 1 übertragbare Wärme bei konstant gehaltener Pinch-Point-Temperatur ΔT_{Pinch} (Temperaturdifferenz zwischen wärmeabgebendem (relativ heißem) und wärmeaufnehmendem (relativ kaltem) Massenstrom, hier die Differenz am Punkt der der nächsten Annäherung der TQ-Kurven von Rauchgas und Arbeitsmedium) nicht.

Zwar ist gegenüber dem herkömmlichen Verfahren der Temperaturgradient zwischen der Temperatur des Eintritts des gemischten Rauchgases und der Temperatur des Rauchgases bei Austritt aus dem Verdampfer 1 geringer, da jedoch der Verdampfer 1 von einem größeren Massenstrom pro Zeiteinheit durchströmt wird, steigt jedoch der Wärmedurchgangskoeffizient U, so dass für einen gleichen Durchsatz an Rauchgas theoretisch keine signifikante Vergrößerung der Fläche A des Verdampfers nötig wird. In praxi wird man jedoch die Fläche anpassen, um den Abgasgegendruck nicht zu sehr steigen zu lassen. Hierbei bestimmt sich der übertragbare Wärmestrom pro Zeiteinheit des Verdampfers 1 zu U · A · ΔT_{M}, wobei mit ΔT_{M} die mittlere logarithmische treibende Temperaturdifferenz bezeichnet wird. Typische Raten für den Rezirkulationsmassenstrom liegen im Bereich von 10 bis 60 % des Rauchgasmassenstroms für Mischtemperaturen bei Eintritt des Rauchgases in den Wärmeübertrager von 300 °C bis 200 °C.

Die zusätzliche Wärmemenge des rezirkulierten Gases führt erfindungsgemäß zu einer Abmilderung des Effekts der Reduktion der übertragbaren Wärmemenge aufgrund der geringeren Rauchgaseintrittstemperatur.

Im einfachsten Fall kann die Mischung des von einer Wärmequelle zu dem Verdampfer 1 gelieferten heißen Rauchgas und dem abgekühlten Rauchgas, das den Verdampfer 1 passiert hat, durch ein Y-Rohrstück erfolgen. Bei einer derart realisierten Mischung können jedoch heiße Strähnen in dem Mischgas entstehen, die zu einer inhomogenen Beaufschlagung des Verdampfers 1 führen. Prinzipiell kann ein herkömmlicher Gasmischer des Stands der Technik Anwendung finden.

Eine bessere Vermischung lässt sich erreichen, wenn das abgekühlte Rauchgas, das den Verdampfer 1 passiert hat, über den Umfang des heißen Rauchgasstroms verteilt diesem zugeführt wird. Beispielsweise kann die Mischung über ein Mischstück erfolgen, das einen Teil 21 einer ersten Leitung zum Leiten des heißen Rauchgasstroms mit darin ausgebildeten Öffnungen 22 im Mantel derselben und einen Teil 23 einer zweiten Leitung zum Leiten des rezirkulierten Rauchgases umfasst, wobei der Teil 23 der zweiten Leitung den Teil 21 der ersten Leitung umgibt und außerhalb dieser mit dieser durch eine Dichtung 24 abgedichtet ist, wie es in Figur 4 veranschaulicht ist. Das durch ein Gebläse unter Druck gesetzte rezirkulierte Rauchgas wird durch die Öffnungen 22 in dem Teil des Mantels der ersten Leitung in diese hineingedrückt, so dass es sich homogen mit dem heißen Rauchgas mischen kann.

## Patentansprüche

1. Organic Rankine Cycle - Vorrichtung, mit
einem Wärmeübertrager (1) zum Übertragen von Wärme eines wärmezuführenden Mediums auf ein von diesem verschiedenes, organisches Arbeitsmedium;
einer Expansionsmaschine (3), insbesondere einer Turbine;
einem Generator (4), der mit der Expansionsmaschine (3) verbunden ist;
eine Einrichtung zum Liefern des in dem Wärmeübertrager (1) verdampften, organischen Arbeitsmediums zu der Expansionsmaschine (3);
einer ersten Zuführeinrichtung, die dazu ausgebildet ist, einen Strom des wärmezuführenden Mediums mit einer ersten Temperatur von einer Wärmequelle zu dem Wärmeübertrager (1) zu liefern;
einer zweiten Zuführeinrichtung, die dazu ausgebildet ist, zumindest teilweise das wärmezuführende Medium, nachdem es den Wärmeübertrager (1) passiert hat, und/oder ein weiteres Medium mit einer zweiten Temperatur, die niedriger als die erste Temperatur ist, zu dem Strom des wärmezuführenden Mediums mit der ersten Temperatur derart zu liefern, dass die Temperatur des wärmezuführenden Mediums am Wärmeübertrager (1) unterhalb einer Zersetzungstemperatur des organischen Arbeitsmediums liegt; und
einer Einrichtung, die dazu ausgebildet ist, das wärmezuführende Medium nach Passieren des Wärmeübertragers (1) und/oder das weitere Medium vor dem Zuführen zu dem Strom des von der Wärmequelle zu dem Wärmeübertrager (1) gelieferten wärmezuführenden Mediums auf die zweite Temperatur zu erwärmen oder zu kühlen.

2. Die Vorrichtung gemäß Anspruch 1, in der die erste Zuführeinrichtung eine Unterdruckeinrichtung und/oder die zweite Zuführeinrichtung ein Gebläse (9) und/oder eine Unterdruckeinrichtung umfasst.

3. Die Vorrichtung gemäß Anspruch 1 oder 2, in der die zweite Zuführeinrichtung dazu ausgebildet ist, das wärmezuführende Medium, nachdem es den Wärmeübertrager (1) passiert hat, und/oder das weitere Medium dem Strom des wärmezuführenden Mediums mit der ersten Temperatur derart zuzuführen, dass es diesem über den Umfang des Stroms verteilt zugeführt wird.

4. Die Vorrichtung gemäß Anspruch 3, in der die erste Zuführeinrichtung eine erste Leitung zum Leiten des wärmezuführenden Mediums mit der ersten Temperatur umfasst, und die zweite Zuführeinrichtung eine zweite Leitung zum Leiten des wärmezuführenden Mediums, nachdem es den Wärmeübertrager (1) passiert hat, und/oder zum Leiten des weiteren Mediums umfasst, und worin die Vorrichtung ein Mischstück oder eine Mischstrecke umfasst, das für eine Fluidverbindung des wärmezuführenden Mediums mit der ersten Temperatur in der ersten Leitung und dem wärmezuführenden Medium, nachdem es den Wärmeübertrager (1) passiert hat, und/oder dem weiteren Medium in der zweiten Leitung ausgebildet ist.

5. Die Vorrichtung gemäß Anspruch 4, in der das Mischstück oder die Mischstrecke ein Teil (21) der ersten Leitung mit darin ausgebildeten Öffnungen (22) im Mantel derselben und ein Teil (23) der zweiten Leitung, der das Teil (21) der ersten Leitung umgibt, umfasst.

6. Die Vorrichtung gemäß einem der vorhergehenden Ansprüche, weiterhin einen Kondensator (5) umfassend, der dazu ausgebildet ist, das entspannte organische Arbeitsmedium nach Durchgang durch die Expansionsmaschine (3) von dem dampfförmigen in den flüssigen Zustand zu kondensieren.

7. Dampfkraftwerk, das die Vorrichtung gemäß einem der vorhergehenden Ansprüche umfasst.

8. Verfahren zum Verdampfen eines organischen Arbeitsmediums in einer Organic Rankine Cycle - Wärmekraftanlage, mit den Schritten
Zuführen des organischen Arbeitsmediums in einem flüssigen Zustand zu einem Verdampfer (1);
Zuführen eines von dem organischen Arbeitsmedium verschiedenen wärmezuführenden Mediums mit einer ersten Temperatur von einer Wärmequelle zu dem Verdampfer (1),
Rückführen zumindest eines Teils des wärmezuführenden Mediums nach Passieren des Verdampfers (1) und mit einer zweiten Temperatur, die geringer als die erste Temperatur ist, und/oder Zuführen eines weiteren Mediums in den Strom des von der Wärmequelle zu dem Verdampfer (1) gelieferten wärmezuführenden Mediums derart, dass die Temperatur des wärmezuführenden Mediums am Verdampfer (1) unterhalb einer Zersetzungstemperatur des organischen Arbeitsmediums liegt, und
Kühlen oder Erwärmen des wärmezuführenden Mediums nach Passieren des Verdampfers (1) und/oder des weiteren Mediums vor dem Zuführen zu dem Strom des von der Wärmequelle zu dem Verdampfer (1) gelieferten wärmezuführenden Mediums auf die zweite Temperatur.

9. Das Verfahren gemäß Anspruch 8, in dem der Schritt des Rückführens des zumindest einen Teils des wärmezuführenden Mediums nach Passieren des Verdampfers (1) und/oder des Zuführens des weiteren Mediums mithilfe eines Gebläses (9) und/oder einer Unterdruckeinrichtung durchgeführt wird.

10. Das Verfahren gemäß Anspruch 8 oder 9, in dem der zumindest eine Teil des wärmezuführenden Mediums nach Passieren des Verdampfers (1) und/oder das weitere Medium mit dem Strom des von der Wärmequelle zu dem Verdampfer (1) gelieferten wärmezuführenden Mediums mit der ersten Temperatur über den Umfang dieses Stroms verteilt gemischt wird.

11. Das Verfahren gemäß einem der Ansprüche 8 bis 10, in dem das wärmezuführende Medium Rauchgas ist oder umfasst.

12. Das Verfahren gemäß einem der Ansprüche 8 bis 11, weiterhin umfassend:
Zuführen des in dem Verdampfer (1) verdampften, organischen Arbeitsmediums zu einer Turbine (3) zum Entspannen des verdampften, organischen Arbeitsmediums;
Zuführen des entspannten verdampften, organischen Arbeitsmediums zu einem Kondensator (5) zum Verflüssigen des entspannten verdampften, organischen Arbeitsmediums; und
Zuführen des verflüssigten, organischen Arbeitsmediums zu dem Verdampfer (1).

## Claims

1. Organic Rankine Cycle apparatus, comprising:
a heat exchanger (1) for transferring heat of a heat-supplying medium to an organic working medium which differs from the heat-supplying medium;
an expansion machine (3), in particular a turbine;
a generator (4) connected with the expansion machine (3);
a device for supplying the organic working medium evaporated in the heat exchanger (1) to the expansion machine (3);
a first supply device adapted to supply a flow of the heat-supplying medium having a first temperature from a heat source to the heat exchanger (1);
a second supply device adapted to supply at least partially the heat-supplying medium, after it has passed through the heat exchanger (1), and/or a further medium at a second temperature which is lower than the first temperature to the flow of the heat-supplying medium having the first temperature such, that the temperature of the heat-supplying medium at the heat exchanger (1) lies below a decomposition temperature of the organic working medium; and
a device adapted to heat or cool the heat-supplying medium, after it has passed through the heat exchanger (1), and/or the further medium to the second temperature before it is supplied to the flow of the heat-supplying medium supplied from the heat source to the heat exchanger (1).

2. The apparatus according to claim 1, wherein the first supply device comprises a vacuum device and/or the second supply device comprises a fan (9) and/or a vacuum device.

3. The apparatus according to claim 1 or 2, wherein the second supply device is adapted to supply the heat-supplying medium, after it has passed through the heat exchanger (1), and/or the further medium to the flow of the heat-supplying medium having the first temperature such that it is supplied to same distributed over the circumference of the flow.

4. The apparatus according to claim 3, wherein the first supply device comprises a first conduit for conducting the heat-supplying medium having the first temperature, and the second supply device comprises a second conduit for conducting the heat-supplying medium, after it has passed through the heat exchanger (1), and/or for conducting the further medium, and wherein the apparatus comprises a mixing piece or a mixing section, which is designed for a fluidic connection of the heat-supplying medium having the first temperature in the first conduit and the heat-supplying medium, after it has passed through the heat exchanger (1), and/or the further medium in the second conduit.

5. The apparatus according to claim 4, wherein the mixing piece or the mixing section comprises a part (21) of the first conduit with holes (22) formed therein in the shell of same, and a part (23) of the second conduit surrounding the part (21) of the first conduit.

6. The apparatus according to one of the preceding claims, further comprising a condenser (5) adapted to condense the expanded organic working medium, after it has passed through the expansion machine (3), from the vaporous state into the liquid state.

7. Steam power plant comprising the apparatus according to one of the preceding claims.

8. Method for evaporating an organic working medium in an Organic Rankine Cycle thermal power plant, comprising the steps of:
supplying the organic working medium in a liquid state to an evaporator (1),
supplying a heat-supplying medium having a first temperature, which differs from the organic working medium, from a heat source to the evaporator (1),
recirculating at least a portion of the heat-supplying medium, after it has passed through the evaporator (1), at a second temperature which is lower than the first temperature, and/or supplying a further medium into the flow of the heat-supplying medium supplied from the heat source to the evaporator (1) such, that the temperature of the heat-supplying medium at the evaporator (1) lies below a decomposition temperature of the organic working medium, and
cooling or heating the heat-supplying medium, after it has passed through the evaporator (1), and/or the further medium to the second temperature before it is supplied to the flow of the heat-supplying medium supplied from the heat source to the evaporator (1).

9. The method according to claim 8, wherein the step of recirculating the at least a portion of the heat-supplying medium, after it has passed through the evaporator (1), and/or of supplying the further medium is accomplished by means of a fan (9) and/or a vacuum device.

10. The method according to claim 8 or 9, wherein the at least a portion of the heat-supplying medium, after it has passed through the evaporator (1), and/or the further medium is mixed with the flow of the heat-supplying medium having the first temperature and supplied from the heat source to the evaporator (1) in a manner distributed over the circumference of this flow.

11. The method according to one of claims 8 to 10, wherein the heat-supplying medium is or contains flue gas.

12. The method according to one of claims 8 to 11, further comprising:
supplying the organic working medium evaporated in the evaporator (1) to a turbine (3) for expanding the evaporated organic working medium;
supplying the expanded, evaporated organic working medium to a condenser (5) for liquefying the expanded, evaporated organic working medium; and
supplying the liquefied organic working medium to the evaporator (1).

## Revendications

1. Un appareil de cycle organique de Rankine, comprenant
un échangeur de chaleur (1) pour transférer de la chaleur d'un fluide caloporteur à un fluide de travail organique qui est différent du fluide caloporteur;
une machine à détente (3), notamment une turbine;
un générateur (4) relié à la machine à détente (3);
des moyens pour fournir le fluide de travail organique vaporisé dans l'échangeur de chaleur (1) à la machine à détente (3);
un premier dispositif d'alimentation qui est adapté pour fournir un flux du fluide caloporteur ayant une première température à partir d'une source de chaleur à l'échangeur de chaleur (1);
un second dispositif d'alimentation qui est adapté pour fournir au moins partiellement le fluide caloporteur, après avoir traversé l'échangeur de chaleur (1), et / ou un autre fluide à une seconde température, qui est inférieure à la première température, au flux du fluide caloporteur ayant la première température de telle sorte que la température du fluide caloporteur au niveau de l'échangeur de chaleur (1) soit inférieure à une température de décomposition du fluide de travail organique; et
un dispositif qui est adapté pour échauffer ou refroidir le fluide caloporteur, après avoir traversé l'échangeur de chaleur (1), et / ou l'autre fluide, avant qu'il soit fourni au flux du fluide caloporteur fourni à partir de la source de chaleur à l'échangeur de chaleur (1), à la seconde température.

2. Appareil selon la revendication 1, dans lequel le premier dispositif d'alimentation comprend un dispositif à dépression et / ou le second dispositif d'alimentation comprend un ventilateur (9) et / ou un dispositif à dépression.

3. Appareil selon la revendication 1 ou 2, dans lequel le second dispositif d'alimentation est adapté pour fournir le fluide caloporteur, après avoir traversé l'échangeur de chaleur (1), et / ou l'autre fluide au flux du fluide caloporteur ayant la première température de telle sorte qu'il soit fourni à celui-ci d'une manière répartie sur la circonférence du flux.

4. Appareil selon la revendication 3, dans lequel le premier dispositif d'alimentation comprend une première conduite pour amener le fluide caloporteur ayant la première température et le second dispositif d'alimentation comprend une seconde conduite pour amener le fluide caloporteur, après avoir traversé l'échangeur de chaleur (1), et / ou pour amener l'autre fluide, et dans lequel l'appareil comprend une pièce de mélange ou une zone de mélange qui est adaptée pour une communication de fluide du fluide caloporteur ayant la première température dans la première conduite et du fluide caloporteur, après avoir traversé l'échangeur de chaleur (1), et / ou de l'autre fluide dans la seconde conduite.

5. Appareil selon la revendication 4, dans lequel la pièce de mélange ou la zone de mélange comprend une partie (21) de la première conduite avec des ouvertures (22) formées là-dedans dans l'enveloppe de celle-ci et une partie (23) de la seconde conduite, qui entoure ladite partie (21) de la première conduite.

6. Appareil selon l'une quelconque des revendications précédentes, comprenant en outre un condenseur (5) adapté pour condenser le fluide de travail organique détendu après le passage à travers la machine à détente (3) de l'état de vapeur à l'état liquide.

7. Une centrale à vapeur, comprenant l'appareil selon l'une quelconque des revendications précédentes.

8. Un procédé pour vaporiser un fluide de travail organique dans une centrale thermique de cycle organique de Rankine, comprenant les étapes consistant
à fournir le fluide de travail organique dans un état liquide à un évaporateur (1);
à fournir un fluide caloporteur différent du fluide de travail organique et ayant une première température à partir d'une source de chaleur à l'évaporateur (1),
à faire recirculer au moins une partie du fluide caloporteur, après avoir traversé l'évaporateur (1) et à une seconde température qui est inférieure à la première température, et / ou fournir un autre fluide dans le flux du fluide caloporteur fourni à partir de la source de chaleur à l'évaporateur (1) de telle sorte que la température du fluide caloporteur au niveau de l'évaporateur (1) soit inférieure à une température de décomposition du fluide de travail organique; et
à refroidir ou échauffer refroidir le fluide caloporteur, après avoir traversé l'évaporateur (1), et / ou l'autre fluide, avant qu'il soit fourni au flux du fluide caloporteur fourni à partir de la source de chaleur à l'évaporateur (1), à la seconde température.

9. Procédé selon la revendication 8, dans lequel l'étape consistant à faire recirculer ladite au moins une partie du fluide caloporteur, après avoir traversé l'évaporateur (1), et / ou à fournir l'autre fluide est exécutée au moyen d'un ventilateur (9) et / ou d'un dispositif à dépression.

10. Procédé selon la revendication 8 ou 9, dans lequel l'au moins une partie du fluide caloporteur, après avoir traversé l'évaporateur (1), et / ou l'autre fluide est mélangé avec le flux du fluide caloporteur ayant la première température et fourni à partir de la source de chaleur à l'évaporateur (1) d'une manière répartie sur la circonférence de ce flux.

11. Procédé selon l'une quelconque des revendications 8 à 10, dans lequel le fluide caloporteur est ou comprend du gaz de fumée.

12. Procédé selon l'une quelconque des revendications 8 à 11, comprenant en outre:
fournir le fluide de travail organique vaporisé dans l'évaporateur (1) à une turbine (3) pour détendre le fluide de travail organique vaporisé;
fournir le fluide de travail organique vaporisé et détendu à un condenseur (5) destiné à liquéfier le fluide de travail organique vaporisé et détendu; et
fournir le fluide de travail organique liquéfié à l'évaporateur (1).
